# EUROPÄISCHE PATENTSCHRIFT

(11) **EP 3 557 117 B1**
(45) Veröffentlichungstag und Bekanntmachung des Hinweises auf die Patenterteilung: **20.07.2022**
(21) Anmeldenummer: 19161168.0
(22) Anmeldetag: 07.03.2019
(51) Int. Cl.: F17C 13/08, F17C 1/02

(54) **DRUCKBEHÄLTER SOWIE VERFAHREN ZUR ANBINDUNG EINES DRUCKBEHÄLTERS IN EINE KAROSSERIESTRUKTUR**
PRESSURE VESSEL AND METHOD FOR CONNECTING A PRESSURE VESSEL INTO A BODY STRUCTURE
RÉCIPIENT SOUS PRESSION AINSI QUE PROCÉDÉ DE RACCORDEMENT D'UN RÉCIPIENT SOUS PRESSION À UNE STRUCTURE DE CARROSSERIE

(30) Priorität: 28.03.2018 DE 102018204805
(43) Veröffentlichungstag der Anmeldung: 23.10.2019
(73) Patentinhaber: AUDI AG, 85045 Ingolstadt (DE)
(72) Erfinder: Eidmann, Florian, 74613 Öhringen (DE); Machalett, Sascha, 74523 Schwäbisch Hall (DE); Stoll, Oliver, 69429 Waldbrunn (DE)

(56) Entgegenhaltungen:
- WO-A1-2016/173586
- WO-A1-2016/173587
- DE-A1-102011 114 213
- DE-A1-102016 201 477
- DE-T2- 69 917 656
- US-A1- 2013 320 129

## Beschreibung

Die Erfindung betrifft einen Druckbehälter gemäß der Gattung des Patentanspruchs 1. Des Weiteren betrifft die Erfindung ein Verfahren zur Anbindung eines solchen Druckbehälters in eine Karosseriestruktur.

Druckbehälter und korrespondierende Verfahren zur Anbindung eines solchen Druckbehälters in eine Karosseriestruktur und Werkzeuge und ein Verfahren zum Wickeln eines hohlzylindrischen Fortsatzes einer Außenhülle eines solchen Druckbehälters sind in zahlreichen Variationen bekannt. Allgemein können solche Druckbehälter beispielsweise mit Gasen oder druckverflüssigten Gasen befüllt werden und daher eine erhebliche Energiemenge speichern. Aufgrund der Ausdehnung von Druckbehältern mit sehr hohen Fülldrücken und der daraus resultierenden Längenänderung in axialer sowie radialer Richtung während des Befüllens bzw. eine Druckbeaufschlagung werden diese Druckbehälter üblicherweise mittels flexibler Tankspannbänder an der Fahrzeugstruktur befestigt. Diese Tankspannbänder ermöglichen einen Toleranzausgleich beim Befüllen des Behälters, bieten jedoch keinen strukturellen Einfluss der Behältersteifigkeit auf die Karosserie des Fahrzeugs. Dadurch wird die Längenänderung des Drucktanks nicht durch die Karosserie beeinträchtigt und die Übertragung der Crashenergie erfolgt einzig durch die Bauteile bzw. Lastpfade der Karosserie.

Zwar sind bereits mehrere Anbindungskonzepte für Druckbehälter in eine Karosseriestruktur bekannt, diese weisen jedoch in der Regel eine Fest- und/oder Loslageraufnahme zum Toleranzausgleich auf und/oder benötigen aufgrund der Montagezugänglichkeit eine Vielzahl von Zusatzhaltern zur Realisierung ausreichender Anbindungspunkte zur Fahrzeugstruktur.

Ein Druckbehälter, welcher in einem heckseitigen Laderaum und/oder unterflurig im Bereich eines Mitteltunnels der Fahrzeugkarosserie eines Fahrzeugs verbaut sein kann, weist bevorzugt eine zylindrische Bauform auf, bei der ein zylindrischer Druckbehältermantel durch nach außen gewölbte, stirnseitigen Böden beidseitig verschlossen ist. Die Druckbehälterwand kann beispielsweise dreilagig aufgebaut sein und eine Innenlage, eine Mittellage aus einem Faserverbundkunststoff sowie eine Außenlage aus einem weiteren Faserverbundkunststoff umfassen. In einem sogenannten Typ-4-Hochdruckbehälter für Erdgas ist die Innenlage ein Kunststoff-Liner, der über Blasformen oder Rotations-/Sinter-Verfahren oder Thermoformverfahren hergestellt ist. Die den Kunststoff-Liner verstärkende Mittellage ist bevorzugt in einem Nasswickelverfahren als eine Faserwicklung auf den Kunststoff-Liner aufgewickelt. Exemplarisch besteht die Faserwicklung aus zum Beispiel Kohlenstoff-, Aramid-, Glas- und/oder Borfasern, die in einer Matrix aus Duromeren oder aus Thermoplasten eingebettet sind. Die Fasern sind in unterschiedlichen Faserorientierungen auf den Kunststoff-Liner aufgebracht. Die bevorzugt schlagabsorbierende Außenlage kann ebenfalls eine Faserwicklung sein, die in einem Nasswickelverfahren auf die Mittellage aufgewickelt wird. Die so gebildete Au-ßenwicklung besteht beispielhaft aus Kohlenstoff- und/oder Glasfasern, die in einer Matrix eingebettet sind.

Der fertiggestellte Hochdruckbehälter weist beispielsweise an einem stirnseitigen Behälterboden ein nach außen abragendes Halsstück auf, in das ein Ventil integriert ist. Ansonsten ist Hochdruckbehälter außenseitig meist komplett glattflächig ausgeführt. In seiner Einbaulage ist der Hochdruckbehälter in gängiger Praxis mittels Spannbänder lagegesichert, die die glattflächige Zylinderwand des Hochdruckbehälters umgreifen.

Aus der DE 10 2015 206 826 A1 ist ein Druckbehälter für ein Kraftfahrzeug, mit einer Befestigungsvorrichtung bekannt. Die Befestigungsvorrichtung ist ausgebildet, den Druckbehälter mit einer Karosserie des Kraftfahrzeuges zu verbinden. Die Befestigungsvorrichtung umfasst mindestens zwei Verbindungstifte und mindestens zwei Lager. Jeweils ein Verbindungsstift ist mit einem Lager in einem Verbindungspunkt verbunden. Die Verbindungsstifte und/oder die Lager sind jeweils mit dem Druckbehälter in einem Druckbehälteranschlussbereich verbunden und erstrecken sich von der Außenoberfläche des Druckbehälters weg. Die Druckbehälteranschlussbereiche weisen jeweils eine Ausdehnung auf. Der Verbindungsstift und das Lager sind im Verbindungspunkt zumindest bereichsweise derart geformt und angeordnet, dass die Ausdehnung E durch eine Bewegung des Lagers und/oder des Verbindungsstiftes mit nur einem translatorischen Freiheitsgrad kinematisch geführt wird.

Aus der DE 10 2015 007 047 B4 ist ein Verfahren zur Herstellung eines mit Druck beaufschlagbaren Behälters bekannt, welcher ein aus einem Faserkunststoffverbundmaterial hergestelltes, zylindrisches Mittelteil aufweist, an dessen Enden zur Schließung des Behälters jeweils ein Bodenteil aus einem Faserkunststoffverbundmaterial hergestellt wird. Hierbei wird das Mittelteil des Behälters auf einem Wickeldorn eines Wickelkörpers als vorgefertigtes Mittelteil angeordnet oder durch Aufwickeln eines Rovings hergestellt. Eine Innenfläche des Bodenteils wird durch den Wickeldorn des Wickelkörpers sowie ein an das Bodenteil angrenzendes Ende des Mittelteils definiert, und eine Außenfläche des Bodenteils wird durch mehrere Formgebungsteile definiert. Das Bodenteil des Behälters wird durch Aufwickeln eines vorzugsweise unidirektionalen Rovings in einen durch den Wickeldorn und die Formgebungsteile definierten Wickelraum bis zu dem Ende des Mittelteils hergestellt, wobei die Formgebungsteile nacheinander von einer Wickelachse des Wickelkörpers beginnend nach außen auf der Wickelachse angeordnet werden, wenn ein zwischen dem Wickeldorn und dem jeweils vorher angeordneten Formgebungsteil gebildeter Teilwickelraum ausgefüllt ist.

Aus der DE 10 2011 114 213 A1 ist ein gattungsgemäßer Druckbehälter mit einer Außenhülle bekannt, welche einen zylinderähnlichen Mittelbereich und zwei sich daran anschließende Endbereiche aufweist. An beiden axialen Enden des zylinderähnlichen Mittelbereichs der Außenhülle ist jeweils ein hohlzylindrischer über den jeweiligen Endbereich überstehender Fortsatz mit einem Klemmring nachmontiert.

Aufgabe der vorliegenden Erfindung ist es, einen Druckbehälter und ein Verfahren zur Anbindung eines solchen Druckbehälters in eine Karosseriestruktur bereitzustellen, welcher in einfacher Weise als Versteifungselement in die Karosseriestruktur eingebunden werden kann und einen füllstandsunabhängige Toleranzausgleich ermöglicht.

Diese Aufgabe wird durch einen Druckbehälter mit den Merkmalen des Patentanspruchs 1 und durch ein Verfahren zur Anbindung eines solchen Druckbehälters in eine Karosseriestruktur mit den Merkmalen des Patentanspruchs 8 gelöst. Vorteilhafte Ausgestaltungen mit zweckmäßigen Weiterbildungen der Erfindung sind in den abhängigen Patentansprüchen angegeben.

Um einen Druckbehälter sowie ein Verfahren zur Anbindung eines solchen Druckbehälters in eine Karosseriestruktur bereitzustellen, welcher in einfacher Weise als Versteifungselement in die Karosseriestruktur eingebunden werden kann und einen füllstandsunabhängigen Toleranzausgleich ermöglicht, sind hohlzylindrische Fortsätze an ihren offenen Enden jeweils als zug- und/oder druckelastische Ausgleichsbereiche ausgebildet, welche in mehrere zug- und/oder druckelastische, laschenähnliche Ausgleichselemente übergehen, an deren Ende jeweils ein Befestigungselement ausgebildet ist, welche dafür geeignet sind, mit entsprechenden Befestigungselementen einer Karosseriestruktur eine torsionssteife Verbindung einzugehen. Der Druckbehälter umfasst eine Außenhülle, welche einen zylinderähnlichen Mittelbereich und zwei sich daran anschließenden Endbereiche aufweist. An beiden axialen Enden des zylinderähnlichen Mittelbereichs der Außenhülle ist jeweils ein solcher hohlzylindrischer Fortsatz ausgebildet, welcher über den jeweiligen Endbereich übersteht.

Die korrespondierende Karosseriestruktur, an welche der Druckbehälter eingebunden werden soll, weist an Form und Anordnung der laschenähnlichen Ausgleichselemente angepasste Gegenelemente auf. Hierbei sind die Befestigungselemente der Ausgleichselemente und die Gegenelemente in einer Einsatzposition des Druckbehälters durch eine Drehbewegung des Druckbehälters um seine Längsachse ineinander verschiebbar und bilden dadurch eine formschlüssige Verbindung aus. Das Verfahren zur Anbindung eines solchen Druckbehälters in eine Karosseriestruktur umfasst die Schritte: Ausrichten des Druckbehälters derart, dass der Druckbehälter von einer offenen Seite der Karosseriestruktur senkrecht zu seiner Längsachse in die Karosseriestruktur einführbar ist, wobei der Druckbehälter zum Ausrichten um seine Längsachse gedreht wird, dass sich die Befestigungselemente und die Gegenelemente beim Einführen nicht gegenseitig behindern. Einführen des Druckbehälters in die Karosseriestruktur bis die Einsatzposition erreicht ist, und Drehen des Druckbehälters um seine Längsachse derart, dass eine formschlüssige Verbindung mit der Karosseriestruktur hergestellt ist.

Ein Werkzeug zum Wickeln der hohlzylindrischen Fortsätze der Außenhülle des Druckbehälters umfasst einen Wickeldorn, durch dessen Außenradius beim Wickeln ein Innenradius des hohlzylindrischen Fortsatzes vorgegeben ist. Hierbei ist der Wickeldorn von einem ersten Zustand mit einem vorgegebenen Wickelradius und einem sich daraus ergebenden Querschnitt in einen zweiten Zustand mit einem geringeren Querschnitt überführbar. Hierzu kann der Wickeldorn beispielsweise mehrteilig ausgeführt werden, wobei die Überführung vom ersten in den zweiten Zustand dann durch eine Zerlegung erfolgt.

Das Verfahren zum Wickeln des hohlzylindrischen Fortsatzes der Außenhülle des Druckbehälters mittels eines solchen Werkzeugs umfasst die Schritte: Überführung des Wickeldorns in seinen ersten Zustand, Wickeln des hohlzylindrischen Fortsatzes, Überführen des Wickeldorns in seinen zweiten Zustand, und Herausnehmen des Wickeldorns aus dem hohlzylindrischen Fortsatz.

Ausführungsformen des erfindungsgemäßen Druckbehälters zeichnen sich dadurch aus, dass der strukturell angebundene Druckbehälter aufgrund des im Faserverbund auslegbaren elastischen Ausgleichbereichs einen Toleranzausgleich ermöglicht, jedoch auch Kräfte aus der Fahrzeugstruktur, wie beispielsweise Biege- und Torsionskräfte aus der Karosseriesteifigkeit sowie zusätzliche Kräfte aus Crashlastfällen, übertragen und somit erheblich zur Erhöhung der Leichtbaugüte und Crashsicherheit der Karosserie beitragen kann.

In vorteilhafter Ausgestaltung des Druckbehälters können die Ausgleichselemente durch eine spanabhebende Nachbearbeitung, insbesondere durch Fräsen oder Schneiden, in den hohlzylindrischer Fortsatz eingebracht werden.

In weiterer vorteilhafter Ausgestaltung des Druckbehälters kann der Ausgleichsbereich und/oder die laschenähnlichen Ausgleichselemente bereichsweise unterschiedliche Steifigkeiten aufweisen. Bei der Herstellung des Ausgleichsbereichs und/oder der laschenähnlichen Ausgleichselemente und/oder der Befestigungselemente können verschiedene Faserwerkstoffe, Faserverbunde und/oder Laminatstrukturen in Abhängigkeit der gewünschten Anforderungen, wie beispielsweise Steifigkeit, Festigkeit, Flexibilität, Elastizität usw., verwendet werden. So können die Außenhülle und die hohlzylindrischen Fortsätze beispielsweise aus einem faserverstärkten, vorzugsweise einem endlosfaserverstärkten Kunststoff (CFK, GFK) gefertigt werden, der beispielsweise ein kohlefaserverstärkter, vorzugsweise ein endloskohlefaserverstärkter Kunststoff (CFK), oder ein glasfaserverstärkter, vorzugsweise ein endlosglasfaserverstärkter Kunststoff (GFK) ist.

In weiterer vorteilhafter Ausgestaltung des Druckbehälters kann die Außenhülle einen fluiddichten Innenbehälter aus Metall oder aus faserverstärktem Kunststoff oder aus unverstärktem Kunststoff flächig umschließen oder den fluiddichten Innenbehälter selbst ausbilden.

In weiterer vorteilhafter Ausgestaltung des Druckbehälters können mehrere laschenähnliche Ausgleichselemente mit den Befestigungselementen über den Umfang des hohlzylindrischen Fortsatzes äquidistant verteilt angeordnet werden.

In weiterer vorteilhafter Ausgestaltung des Verfahrens zur Anbindung eines solchen Druckbehälters in eine Karosseriestruktur kann zwischen den Befestigungselementen des Druckbehälters und den Gegenelementen der Karosseriestruktur zusätzlich eine kraftschlüssige und/oder stoffschlüssige Verbindung hergestellt werden. Die die Befestigungselemente und die Gegenelemente können beispielsweise miteinander verschraubt und/oder verklebt und/oder verclipst werden.

Ausführungsbeispiele der Erfindung sind in der Zeichnung dargestellt und werden in der nachfolgenden Beschreibung näher erläutert. In der Zeichnung bezeichnen gleiche Bezugszeichen Komponenten bzw. Elemente, die gleiche bzw. analoge Funktionen ausführen. Hierbei zeigen:
- Fig. 1: eine schematische perspektivische Darstellung eines Ausführungsbeispiels eines erfindungsgemäßen Druckbehälters in einem ersten Zustand;
- Fig. 2: eine schematische perspektivische Darstellung des Druckbehälters aus Fig. 1 aus einem anderen Blickwinkel;
- Fig. 3: eine schematische perspektivische Darstellung des erfindungsgemäßen Druckbehälters aus Fig. 1 und 2 in einem ausgedehnten zweiten Zustand;
- Fig. 4: eine Darstellung eines Details IV aus Fig. 1,
- Fig. 5: eine Darstellung eines Details V aus Fig. 3,
- Fig. 6: eine schematische Darstellung des erfindungsgemäßen Druckbehälters und einer korrespondierenden Karosseriestruktur vor dem Einführen des Druckbehälters;
- Fig. 7: eine schematische Darstellung des erfindungsgemäßen Druckbehälters und der korrespondierenden Karosseriestruktur aus Fig. 6 während des Einführens des Druckbehälters;
- Fig. 8: eine schematische Darstellung des erfindungsgemäßen Druckbehälters und der korrespondierenden Karosseriestruktur aus Fig. 6 und 7 nach dem Herstellen der formschlüssigen Verbindung;
- Fig. 9: eine schematische Darstellung eines Abschnitts des Druckbehälters aus Fig. 1 bis 8 mit einem Wickelwerkzeug während eines Wickelvorgangs eines hohlzylindrischen Fortsatzes des Druckbehälters; und
- Fig. 10: eine Darstellung eines Details X aus Fig. 9.

Wie aus Fig. 1 bis 10 ersichtlich ist, umfasst das dargestellte Ausführungsbeispiel eines Druckbehälters 10 eine Außenhülle 12, welche einen zylinderähnlichen Mittelbereich 14 und zwei sich daran anschließende Endbereiche 16, 18 aufweist. An beiden axialen Enden des zylinderähnlichen Mittelbereichs 14 der Außenhülle 12 ist jeweils ein hohlzylindrischer Fortsatz 20 ausgebildet, welcher über den jeweiligen Endbereich 16, 18 übersteht.

Erfindungsgemäß ist der jeweilige hohlzylindrische Fortsatz 20 an seinem offenen Ende als zug- und/oder druckelastischer Ausgleichsbereich 22 ausgebildet, welcher in mehrere zug- und/oder druckelastische, laschenähnliche Ausgleichselemente 24 übergeht, an deren Ende jeweils ein Befestigungselement 26 ausgebildet ist, welche dafür geeignet sind, mit entsprechenden Befestigungselementen 32 einer Karosseriestruktur 30 eine torsionssteife Verbindung einzugehen.

Wie aus Fig. 1 bis 5 weiter ersichtlich ist, umschließt die Außenhülle 12 im dargestellten Ausführungsbeispiel den fluiddichten Innenbehälter 11 flächig. Der fluiddichte Innenbehälter 11 kann beispielsweise aus Metall oder aus faserverstärktem Kunststoff (CFK, GFK) oder aus unverstärktem Kunststoff hergestellt werden. Alternativ kann die Außenhülle 12 selbst den fluiddichten Innenbehälter 11 ausbilden. Die Außenhülle 12 und der hohlzylindrische Fortsatz 20 sind aus einem faserverstärkten, vorzugsweise einem endlosfaserverstärkten Kunststoff (CFK, GFK) gefertigt, welcher beispielweise ein kohlefaserverstärkter, vorzugsweise ein endloskohlefaserverstärkter Kunststoff (CFK), und/oder ein glasfaserverstärkter, vorzugsweise ein endlosglasfaserverstärkter Kunststoff (GFK) ist.

Die Ausgleichselemente 24 werden durch eine spanabhebende Nachbearbeitung in den hohlzylindrischer Fortsatz 20 eingebracht. Hierbei weisen der Ausgleichsbereich 22 und/oder die laschenähnlichen Ausgleichselemente 24 bereichsweise unterschiedliche Steifigkeiten auf, um die gewünschten zug- und/oder druckelastischen Eigenschaften zu erzielen. Wie aus Fig. 4 und 5 weiter ersichtlich ist, ermöglichen der Ausgleichsbereich 22 und/oder die laschenähnlichen Ausgleichselemente 24 eine Ausdehnung des Innenbehälter 11 entlang seiner Längsachse LA und eine Querschnittsvergrößerung senkrecht zur Längsachse.

Wie aus Fig. 1 bis 8 weiter ersichtlich ist, sind im dargestellten Ausführungsbeispiel vier laschenähnliche Ausgleichselemente 24 mit den Befestigungselementen 26 über den Umfang des hohlzylindrischen Fortsatzes 20 äquidistant verteilt angeordnet.

Das erfindungsgemäße Verfahren zur Anbindung eines solchen Druckbehälters 10 in eine Karosseriestruktur 30 wird nachfolgend unter Bezugnahme auf Fig. 6 bis 8 beschrieben. Wie aus Fig 6 bis 8 weiter ersichtlich ist, weist die Karosseriestruktur 30 an Form und Anordnung der laschenähnlichen Ausgleichselemente 24 angepasste Gegenelemente 32 auf. Hierbei sind die Befestigungselemente 26 der Ausgleichselemente 24 und die Gegenelemente 32 in einer Einsatzposition des Druckbehälters 10 durch eine Drehbewegung des Druckbehälters 10 um seine Längsachse LA ineinander verschiebbar und bilden dadurch eine formschlüssige Verbindung aus. Wie aus Fig. 6 und 7 ersichtlich ist, wird der Druckbehälter 10 derart ausgerichtet, dass der Druckbehälter 10 von einer offenen Seite der Karosseriestruktur 30 senkrecht zu seiner Längsachse LA in die Karosseriestruktur 30 einführbar ist. Zum Ausrichten wird der Druckbehälter 10 um seine Längsachse LA so gedreht, dass sich die Befestigungselemente 26 und die Gegenelemente 32 beim Einführen nicht gegenseitig behindern, wie aus Fig. 7 ersichtlich ist. Wie aus Fig. 7 weiter ersichtlich ist, wird der Druckbehälter 10 in die Karosseriestruktur 30 eingeführt, bis die Einsatzposition erreicht ist. Dann wird der Druckbehälter 10 um seine Längsachse LA derart gedreht, dass eine formschlüssige Verbindung mit der Karosseriestruktur 30 hergestellt ist, wie aus Fig. 8 ersichtlich ist.

Zusätzlich wird zwischen den Befestigungselementen 26 des Druckbehälters 10 und den Gegenelementen 32 der Karosseriestruktur 30 eine kraftschlüssige und/oder stoffschlüssige Verbindung hergestellt. Hierzu können die Befestigungselemente 26 und die Gegenelemente 32 beispielsweise miteinander verschraubt und/oder verklebt und/oder verclipst werden.

Wie aus Fig. 9 und 10 weiter ersichtlich ist, umfasst das Werkzeug zum Wickeln des hohlzylindrischen Fortsatzes 20 der Außenhülle 12 des Druckbehälters 10 mit dem zylinderähnlichen Mittelbereich 14 und zwei sich daran anschließenden Endbereichen 16, 18 einen Wickeldorn 40, durch dessen Außenradius beim Wickeln ein Innenradius des hohlzylindrischen Fortsatzes 20 vorgegeben ist. Hierbei ist der Wickeldorn 40 von einem dargestellten ersten Zustand mit einem vorgegebenen Wickelradius und einem sich daraus ergebenden Querschnitt in einen zweiten Zustand mit einem geringeren Querschnitt überführbar.

Wie aus Fig. 9 weiter ersichtlich ist, ist der Wickeldorn 40 mehrteilig ausgeführt und die Überführung vom ersten in den zweiten Zustand erfolgt durch eine Zerlegung des Wickeldorns 40, indem zuerst ein erster Dornteil 42 und dann ein zweiter Dornteil 44 aus dem gewickelten Fortsatz 20 entfernt wird.

Das Verfahren zum Wickeln des hohlzylindrischen Fortsatzes 20 der Außenhülle 12 des Druckbehälters 10 mittels eines solchen Werkzeugs umfasst die Schritte: Überführung des Wickeldorns 40 in seinen ersten Zustand, Wickeln des hohlzylindrischen Fortsatzes 20, Überführen des Wickeldorns 40 in seinen zweiten Zustand, und Herausnehmen des Wickeldorns 40 aus dem hohlzylindrischen Fortsatz 20.

### BEZUGSZEICHENLISTE

- 10: Druckbehälter
- 11: Innenbehälter
- 12: Außenhülle
- 14: Mittelbereich
- 16, 18: Endbereich
- 20: Fortsatz
- 22: zug- und/oder druckelastischer Ausgleichsbereich
- 24: zug- und/oder druckelastisches Ausgleichselement
- 26: torsionssteifes Befestigungselement
- 30: Karosseriestruktur
- 32: karosserieseitige Gegenelemente
- 40: Wickeldorn
- 42: erster Teildorn
- 44: zweiter Teildorn
- LA: Längsachse

## Patentansprüche

1. Druckbehälter (10) mit einer Außenhülle (12), welche einen zylinderähnlichen Mittelbereich (14) und zwei sich daran anschließende Endbereiche (16, 18) aufweist,
**dadurch gekennzeichnet,**
**dass** an beiden axialen Enden des zylinderähnlichen Mittelbereichs (14) der Außenhülle (12) jeweils ein hohlzylindrischer Fortsatz (20) ausgebildet ist, welcher über den jeweiligen Endbereich (16, 18) übersteht, wobei der jeweilige hohlzylindrische Fortsatz (20) an seinem offenen Ende als zug- und/oder druckelastischer Ausgleichsbereich (22) ausgebildet ist, welcher in mehrere zug- und/oder druckelastische, laschenähnliche Ausgleichselemente (24) übergeht, an deren Ende jeweils ein Befestigungselement (26) ausgebildet ist, welche dafür geeignet sind, mit entsprechenden Befestigungselementen (32) einer Karosseriestruktur (30) eine torsionssteife Verbindung einzugehen.

2. Druckbehälter (10) nach Anspruch 1,
**dadurch gekennzeichnet, dass**
die Ausgleichselemente (24) durch eine spanabhebende Nachbearbeitung in den hohlzylindrischen Fortsatz (20) eingebracht sind.

3. Druckbehälter (10) nach Anspruch 1 oder 2,
**dadurch gekennzeichnet, dass**
der Ausgleichsbereich (22) und/oder die laschenähnlichen Ausgleichselemente (24) bereichsweise unterschiedliche Steifigkeiten aufweisen.

4. Druckbehälter (10) nach einem der Ansprüche 1 bis 3,
**dadurch gekennzeichnet, dass**
die Außenhülle (12) und der hohlzylindrische Fortsatz (20) aus einem faserverstärkten, vorzugsweise einem endlosfaserverstärkten Kunststoff (CFK, GFK) gefertigt sind.

5. Druckbehälter (10) nach Anspruch 4,
**dadurch gekennzeichnet, dass**
der Faserverbundkunststoff ein kohlefaserverstärkter, vorzugsweise ein endloskohlefaserverstärkter Kunststoff (CFK) oder ein glasfaserverstärkter, vorzugsweise ein endlosglasfaserverstärkter Kunststoff (GFK) ist.

6. Druckbehälter (10) nach einem der Ansprüche 1 bis 5,
**dadurch gekennzeichnet, dass**
die Außenhülle (12) einen fluiddichten Innenbehälter (11) aus Metall oder aus faserverstärktem Kunststoff (CFK, GFK) oder aus unverstärktem Kunststoff flächig umschließt oder den fluiddichten Innenbehälter (11) selbst ausbildet.

7. Druckbehälter (10) nach einem der Ansprüche 1 bis 6,
**dadurch gekennzeichnet, dass**
mehrere laschenähnliche Ausgleichselemente (24) mit den Befestigungselementen (26) über den Umfang des hohlzylindrischen Fortsatzes (20) äquidistant verteilt angeordnet sind.

8. Verfahren zur Anbindung eines Druckbehälter (10), welcher nach Anspruch 7 ausgebildet ist, in eine Karosseriestruktur (30), welche an Form und Anordnung der laschenähnlichen Ausgleichselemente (24) angepasste Gegenelemente (32) aufweist, wobei die Befestigungselemente (26) der Ausgleichselemente (24) und die Gegenelemente (32) in einer Einsatzposition des Druckbehälters (10) durch eine Drehbewegung des Druckbehälters (10) um seine Längsachse (LA) ineinander verschiebbar sind und dadurch eine formschlüssige Verbindung ausbilden, mit den Schritten:
Ausrichten des Druckbehälters (10) derart, dass der Druckbehälter von einer offenen Seite der Karosseriestruktur (30) senkrecht zu seiner Längsachse (LA) in die Karosseriestruktur (30) einführbar ist, wobei der Druckbehälter (10) zum Ausrichten um seine Längsachse (LA) gedreht wird, dass sich die Befestigungselemente (26) und die Gegenelemente (32) beim Einführen nicht gegenseitig behindern,
Einführen des Druckbehälters (10) in die Karosseriestruktur (30) bis die Einsatzposition erreicht ist, und
Drehen des Druckbehälters (10) um seine Längsachse (LA) derart, dass eine formschlüssige Verbindung mit der Karosseriestruktur (30) hergestellt ist.

9. Verfahren nach Anspruch 8,
**dadurch gekennzeichnet, dass**
zwischen den Befestigungselementen (26) des Druckbehälters (10) und den Gegenelementen (32) der Karosseriestruktur (30) zusätzlich eine kraftschlüssige und/oder stoffschlüssige Verbindung hergestellt wird.

10. Verfahren nach Anspruch 9,
**dadurch gekennzeichnet, dass**
die Befestigungselemente (26) und die Gegenelemente (32) miteinander verschraubt und/oder verklebt und/oder verclipst werden.

## Claims

1. Pressure vessel (10) with an outer casing (12) that has a cylinder-like central region (14) and two adjoining end regions (16, 18),
**characterised in that**
at each of the two axial ends of the cylinder-like central region (14) of the outer casing (12) a hollow cylindrical extension (20) is formed which projects beyond the respective end region (16, 18), wherein the respective hollow cylindrical extension (20) is formed at its open end as a tension- and/or compression-elastic compensating region (22) which merges into a plurality of tension- and/or compression-elastic, lug-like compensating elements (24), at the end of each of which a fastening element (26) is formed, which are suitable for forming a torsionally rigid connection with corresponding fastening elements (32) of a body structure (30).

2. Pressure vessel (10) according to claim 1,
**characterised in that**
the compensating elements (24) are introduced into the hollow cylindrical extension (20) by a machining operation.

3. Pressure vessel (10) according to claim 1 or 2,
**characterised in that**
the compensating region (22) and/or the lug-like compensating elements (24) have different stiffnesses in different regions.

4. Pressure vessel (10) according to any one of claims 1 to 3,
**characterised in that**
the outer casing (12) and the hollow cylindrical extension (20) are made of a fibre-reinforced, preferably a continuous fibre-reinforced, plastic (CFRP, GRP).

5. Pressure vessel (10) according to claim 4,
**characterised in that**
the fibre composite plastic is a carbon fibre-reinforced, preferably a continuous carbon fibre-reinforced, plastic (CFRP) or a glass fibre-reinforced, preferably a continuous glass fibre-reinforced, plastic (GFRP).

6. Pressure vessel (10) according to any one of claims 1 to 5,
**characterised in that**
the outer casing (12) encloses the surface of a fluid-tight inner container (11) made of metal or of fibre-reinforced plastic (CFRP, GRP) or of non-reinforced plastic or itself forms the fluid-tight inner container (11).

7. Pressure vessel (10) according to any one of claims 1 to 6,
**characterised in that**
a plurality of lug-like compensating elements (24) with the fastening elements (26) are arranged in equidistant distribution over the circumference of the hollow cylindrical extension (20).

8. Method for connecting a pressure vessel (10), which is configured according to claim 7, into a body structure (30) which has counter-elements (32) adapted to the shape and arrangement of the lug-like compensating elements (24), wherein the fastening elements (26) of the compensating elements (24) and the counter-elements (32) can be displaced into one another in a deployment position of the pressure vessel (10) by a rotary movement of the pressure vessel (10) about its longitudinal axis (LA) and thereby form a form-fitting connection, the method comprising the steps:
aligning the pressure vessel (10) in such a way that the pressure vessel can be inserted into the body structure (30) from an open side of the body structure (30) perpendicular to its longitudinal axis (LA), wherein the pressure vessel (10) is rotated about its longitudinal axis (LA) for alignment so that the fastening elements (26) and the counter-elements (32) do not interfere with each other during insertion,
inserting the pressure vessel (10) into the body structure (30) until the insertion position is reached, and
rotating the pressure vessel (10) about its longitudinal axis (LA) in such a way that a form-fitting connection with the body structure (30) is established.

9. Method according to claim 8,
**characterised in that**
a frictional and/or material connection is additionally produced between the fastening elements (26) of the pressure vessel (10) and the counter-elements (32) of the body structure (30).

10. Method according to claim 9,
**characterised in that**
the fastening elements (26) and the counter-elements (32) are screwed and/or glued and/or clipped together.

## Revendications

1. Récipient sous pression (10) avec une enveloppe extérieure (12) présentant une région centrale cylindrique (14) et deux régions d'extrémité (16, 18) se raccordant à ladite région centrale,
**caractérisé en ce que**
une extension cylindrique creuse (20), dépassant de la région d'extrémité (16, 18) respective, est respectivement formée aux deux extrémités axiales de la région centrale cylindrique (14) de l'enveloppe extérieure (12), dans lequel l'extension cylindrique creuse (20) respective est formée au niveau de son extrémité ouverte sous la forme d'une région de compensation (22) élastique en traction et/ou en pression devenant plusieurs éléments de compensation (24) élastiques en traction et/ou en pression en forme de patte à l'extrémité desquels est formé respectivement un élément de fixation (26) approprié pour établir une liaison rigide en torsion avec des éléments de fixation (32) correspondants d'une structure de carrosserie (30).

2. Récipient sous pression (10) selon la revendication 1,
**caractérisé en ce que**
les éléments de compensation (24) sont mis en place dans l'extension cylindrique creuse (20) grâce à un post-traitement par enlèvement de copeaux.

3. Récipient sous pression (10) selon la revendication 1 ou 2,
**caractérisé en ce que**
la région de compensation (22) et/ou les éléments de compensation (24) en forme de patte présentent des rigidités localement différentes.

4. Récipient sous pression (10) selon l'une quelconque des revendications 1 à 3, **caractérisé en ce que**
l'enveloppe extérieure (12) et l'extension cylindrique creuse (20) sont fabriquées en une matière plastique renforcée par des fibres (PRFC, PRFV), de préférence renforcée par des fibres continues.

5. Récipient sous pression (10) selon la revendication 4,
**caractérisé en ce que**
la matière plastique composite fibreuse est une matière plastique renforcée par des fibres de carbone (PRFC), de préférence une matière plastique renforcée par de fibres de carbone continues, ou une matière plastique renforcée par des fibres de verre (PRFV), de préférence une matière plastique renforcée par des fibres de verre continues.

6. Récipient sous pression (10) selon l'une quelconque des revendications 1 à 5, **caractérisé en ce que**
l'enveloppe extérieure (12) enferme la surface d'un récipient intérieur (11) étanche aux fluides en métal ou en matière plastique renforcée par des fibres (PRFC, PRFV) ou en matière plastique non renforcée ou constitue elle-même le récipient intérieur (11) étanche aux fluides.

7. Récipient sous pression (10) selon l'une quelconque des revendications 1 à 6, **caractérisé en ce que**
plusieurs éléments de compensation (24) en forme de patte et comportant les éléments de fixation (26) sont agencés selon une répartition équidistante sur l'étendue de l'extension cylindrique creuse (20).

8. Procédé de raccordement, au sein d'une structure de carrosserie (30), d'un récipient sous pression (10) réalisé selon la revendication 7 et présentant des éléments homologues (32) adaptés à la forme et à l'agencement des éléments de compensation (24) en forme de patte, dans lequel les éléments de fixation (26) des éléments de compensation (24) et les éléments homologues (32) peuvent être déplacés l'un dans l'autre jusqu'à une position d'utilisation du récipient sous pression (10) grâce à un mouvement de rotation du récipient sous pression (10) autour de son axe longitudinal (LA) et forment ainsi une liaison par complémentarité de forme, comprenant les étapes ci-dessous consistant à :
orienter le récipient sous pression (10) de telle manière que le récipient sous pression peut être inséré de manière perpendiculaire à son axe longitudinal (LA) dans la structure de carrosserie (30) à partir d'un côté ouvert de la structure de carrosserie (30), dans lequel le récipient sous pression (10) est tourné autour de son axe longitudinal (LA) en vue de son orientation de telle manière que les éléments de fixation (26) et les éléments homologues (32) n'interfèrent pas les uns avec les autres lors de l'insertion,
insérer le récipient sous pression (10) dans la structure de carrosserie (30) jusqu'à ce que la position d'utilisation soit atteinte, et
tourner le récipient sous pression (10) autour de son axe longitudinal (LA) de telle manière qu'une liaison par complémentarité de forme avec la structure de carrosserie (30) soit établie.

9. Procédé selon la revendication 8,
**caractérisé en ce que**
une liaison par complémentarité de force et/ou par complémentarité de matière est établie de manière supplémentaire entre les éléments de fixation (26) du récipient sous pression (10) et les éléments homologues (32) de la structure de carrosserie (30).

10. Procédé selon la revendication 9,
**caractérisé en ce que**
les éléments de fixation (26) et les éléments homologues (32) sont vissés et/ou collés et/ou encliquetés les uns avec les autres.
